# FASCICULE DE BREVET EUROPEEN

(11) **EP 3 894 684 B1**
(45) Date de publication et mention de la délivrance du brevet: **18.01.2023**
(21) Numéro de dépôt: 19823803.2
(22) Date de dépôt: 19.11.2019
(51) Int. Cl.: F02D 41/06, F02N 19/10

(54) **PROCEDE DE CHAUFFAGE DU LIQUIDE DE REFROIDISSEMENT D'UN MOTEUR A COMBUSTION INTERNE APRES UN DEMARRAGE A FROID**
VERFAHREN ZUM HEIZEN DER KÜHLFLÜSSIGKEIT EINER BRENNKRAFTMASCHINE NACH EINEM KALTSTART
METHOD FOR HEATING THE COOLING LIQUID OF AN INTERNAL COMBUSTION ENGINE AFTER A COLD START

(30) Priorité: 10.12.2018 FR 1872575
(43) Date de publication de la demande: 20.10.2021
(73) Titulaire: PSA Automobiles SA, 78300 Poissy (FR)
(72) Inventeur: GUILCHARD, Francois, 78955 CARRIERES SOUS POISSY (FR); CHARLETTE, Fabrice, 78740 VAUX SUR SEINE (FR)
(86) Numéro de dépôt international: PCT/FR2019/052755
(87) Numéro de publication internationale: WO 2020/120852

(56) Documents cités:
- EP-A1- 2 249 015
- EP-A1- 3 217 010
- US-A1- 2007 084 427
- US-B2- 8 763 577

## Description

### Domaine technique

L'invention concerne, de façon générale, le domaine des lois de commande d'unités de contrôle électronique, désignés ECU « pour Electronic Control Unit » en anglais, pour le démarrage d'un moteur à combustion interne, en particulier monté au sein d'un véhicule automobile.

L'invention porte plus particulièrement sur un procédé de chauffage du liquide de refroidissement d'un moteur après un démarrage à froid.

### Technique antérieure

De manière connue, le chauffage rapide de l'habitacle d'un véhicule est obtenu grâce à l'utilisation d'une chaudière additionnelle chauffant le liquide de refroidissement du moteur, notamment en hiver lorsque les températures sont les plus froides.

En effet, la chaudière additionnelle chauffe la branche du circuit d'eau allant à l'aérotherme, permettant ainsi de chauffer immédiatement l'habitacle, de dégivrer les vitres et de préchauffer le moteur thermique du véhicule avant son démarrage. La chaudière additionnelle fonctionne indépendamment du moteur mais elle est alimentée par le circuit électrique du véhicule et par le circuit de carburant du moteur.

L'aérotherme est un appareil autonome servant à chauffer un espace spécifique, tel que l'habitacle d'un véhicule. Il est composé d'un échangeur de chaleur muni d'un ventilateur. La chaleur provient d'un réseau d'eau chaude ou de vapeur, d'un serpentin électrique ou d'un brûleur à gaz dont l'échappement passe à l'intérieur de l'échangeur. L'air pulsé circule à l'extérieur de l'échangeur de l'aérotherme où il est réchauffé. Le jet d'air chaud produit est alors dirigé vers l'espace à chauffer.

La chaudière additionnelle préchauffe donc le circuit de liquide de refroidissement avant le démarrage du moteur, le fonctionnement de cette chaudière étant séparé et autonome du fonctionnement du moteur. La chaleur générée par la chaudière additionnelle est ensuite transmise à l'intérieur du véhicule par un système de ventilation dédié. L'habitacle ainsi que le moteur du véhicule sont donc chauffés.

Cependant, une durée limitée à un temps réduit de l'utilisation de la chaudière additionnelle produit une augmentation de la température du liquide de refroidissement, désignée température de l'eau, mais pas de la température de l'huile du moteur, désignée température de l'huile, qui ne parvient pas à s'élever suffisamment. En effet, l'huile du moteur est chauffée uniquement par conduction avec le bloc moteur du véhicule qui est lui-même réchauffé par la circulation du liquide de refroidissement chauffé par la chaudière additionnelle. Une durée trop courte d'utilisation de la chaudière additionnelle limite donc le réchauffement de l'huile du moteur.

Or, les pertes de frottements dans le moteur dépendent de la viscosité de l'huile en fonction de la température. Une température insuffisante de l'huile de moteur a alors pour conséquence des pertes au niveau des frottements dans le moteur, occasionnant des problèmes de calage et de fonctionnement en sous régime du moteur.

On connait par le document US8763577B2 un moteur à combustion interne pourvu d'un système de réchauffage pour chauffer le liquide de refroidissement du moteur. Dans ce cas, la température du liquide de refroidissement et de l'huile de moteur sont déterminées. Si la différence de température entre ces deux températures est supérieure à une valeur seuil donnée, alors la quantité de carburant de départ augmente.

Cependant, les lois de commande stockées par l'unité de contrôle électronique pour moteur de véhicules élaborent des cartographies pour la phase de démarrage du moteur du véhicule en fonction du régime du moteur et de la température de l'eau, sans tenir compte de la température de l'huile. Or, une température insuffisante de l'huile de moteur entraîne des pertes au niveau des frottements dans le moteur occasionnant des problèmes de calage et de fonctionnement en sous régime du moteur. En utilisant des cartographies basées principalement sur la température de l'eau et non sur la température de l'huile, l'unité de contrôle électronique applique des paramètres non adaptés aux pertes par frottement du moteur, l'initialisation de la structure couple est alors incorrecte, engendrant des calages après le démarrage du moteur. En effet, le régime à partir duquel s'opère la transition entre la phase de démarrage et la phase d'après démarrage est alors trop bas par rapport aux pertes de frottement réellement vues par le moteur.

L'invention vise donc à résoudre ces inconvénients en proposant un procédé de chauffage du liquide de refroidissement d'un système de motorisation d'un véhicule réalisé juste après le démarrage du moteur, en corrigeant l'initialisation de la structure couple moteur lors d'une utilisation trop courte de la chaudière additionnelle.

### Résumé de l'invention

Pour parvenir à ce résultat, la présente invention concerne un procédé de commande d'un système de motorisation d'un véhicule, notamment d'un véhicule automobile, le système de motorisation comprenant une chaudière pour chauffer un circuit de liquide de refroidissement avant le démarrage du système de motorisation, une unité de contrôle électronique exécutant le procédé de commande du système de motorisation pour contrôler le démarrage du moteur, et un circuit d'huile, ledit procédé de commande comprenant : la mesure de la température du liquide de refroidissement et la mesure de la température de l'huile du moteur, la comparaison de l'écart de température entre la température du liquide de refroidissement et la température de l'huile du moteur vis-à-vis d'un seuil de température calibrable en fonction des pertes par frottement du moteur, si après démarrage du système de motorisation l'écart de température entre la température du liquide de refroidissement et la température de l'huile du moteur est supérieur audit seuil de température calibrable, la mise en œuvre d'une loi de commande comprenant un vecteur de consigne de régime moteur déterminant la sortie de démarrage qui est fonction de la température de l'huile, et si après démarrage du système de motorisation l'écart de température entre la température du liquide de refroidissement et la température de l'huile du moteur est inférieur audit seuil de température calibrable, la mise en œuvre d'une loi de commande comprenant un vecteur de consigne de régime moteur déterminant la sortie de démarrage qui est fonction de la température du liquide de refroidissement.

Avantageusement, si après démarrage du système de motorisation, l'écart de température entre la température du liquide de refroidissement et la température de l'huile du moteur est inférieur audit seuil de température calibrable, une loi de commande détermine un vecteur d'initialisation de consigne de couple qui est fonction de la température de l'huile du moteur, et si après démarrage du système de motorisation l'écart de température entre la température du liquide de refroidissement et la température de l'huile est inférieur audit seuil de température calibrable, ledit procédé comprend la mise en œuvre d'une loi de commande comprenant un vecteur d'initialisation de consigne de couple qui est fonction de la température du liquide de refroidissement.

De manière avantageuse, le procédé comprend une étape d'enregistrement de la valeur d'un ensemble d'éléments qui participent au contrôle du couple efficace produit par le moteur dans la mémoire de l'unité de contrôle électronique.

Avantageusement, le procédé comprend la réalisation d'une cartographie des températures et du régime du moteur, pour déterminer le seuil de température calibrable en fonction des pertes par frottement du moteur.

De manière avantageuse, la cartographie est indexée selon la température de l'huile du moteur.

Avantageusement, l'écart de température entre la température du liquide de refroidissement et la température de l'huile du moteur supérieur audit seuil de température calibrable est déterminé par la génération d'un code par l'unité de contrôle électronique.

De manière avantageuse, l'écart de température entre la température du liquide de refroidissement et la température de l'huile du moteur inférieur audit seuil de température calibrable est déterminé par la génération d'un code par l'unité de contrôle électronique.

La présente invention vise également une unité de contrôle électronique pour un système de motorisation d'un véhicule, configurée pour mettre en œuvre le procédé de commande d'un système de motorisation d'un véhicule tel que brièvement décrit ci-dessus.

La présente invention vise aussi un véhicule automobile comprenant une telle unité de contrôle électronique.

### Brève description des dessins

L'invention sera mieux comprise à la lecture de la description qui va suivre, donnée uniquement à titre d'exemple, et se référant aux dessins annexés donnés à titre d'exemples non limitatifs, dans lesquels des références identiques sont données à des objets semblables et sur lesquels :
[Fig. 1] illustre schématiquement la détection de l'écart de température entre la température du liquide de refroidissement et la température de l'huile du moteur, juste après la phase de démarrage du moteur ;
[Fig. 2] illustre schématiquement l'application du vecteur de consigne du régime moteur déterminant la sortie de démarrage ;
[Fig. 3] illustre schématiquement l'application du vecteur d'initialisation de consigne de couple.

### Description des modes de réalisation

Il faut noter que les figures exposent l'invention de manière détaillée pour mettre en œuvre l'invention, lesdites figures pouvant bien entendu servir à mieux définir l'invention le cas échéant.

Dans ce qui va suivre, les modes de réalisation décrits s'attachent plus particulièrement à une mise en œuvre du procédé de commande d'un système de motorisation selon l'invention au sein d'un véhicule automobile. Cependant, toute mise en œuvre dans un contexte différent, en particulier dans tout type de véhicule, est également visée par la présente invention.

La figure 1 représente un schéma de la détection de l'écart de température entre la température du liquide de refroidissement 1 et la température de l'huile du moteur 2, à l'instant suivant le démarrage du moteur, c'est-à-dire au moment de la transition entre la phase de démarrage et la phase d'après démarrage du moteur, lors de l'initialisation de l'ensemble des éléments qui participent au contrôle du couple efficace produit par le moteur.

Le régime à partir duquel s'opère la transition entre la phase de démarrage et la phase d'après démarrage est généralement cartographié par une table indexée en température de l'eau. Cependant, cette indexation en fonction de la température de l'eau est inadaptée dans le cas de l'utilisation d'une chaudière additionnelle pendant une courte durée car la température de l'eau est élevée tandis que celle de l'huile ne l'est pas.

Or, la température de l'eau n'est pas un paramètre qui tient compte des pertes de frottements réelles du moteur, contrairement à la température de l'huile. Le couple d'initialisation utilisé pour initier la structure couple est alors trop bas par rapport au couple réel et l'écart de température entre la température de l'eau et la température de l'huile engendre un sous-régime du moteur, le régulateur de ralenti peinant à rétablir le régime moteur sur sa consigne. Les pertes de frottements se traduisent donc au niveau du moteur par une conduite en sous-régime et des calages du moteur.

La figure 1 représente un schéma de détection de l'écart de température entre la température du liquide de refroidissement 1 et la température de l'huile du moteur 2. Lorsque le moteur démarre 4, et que l'écart entre la température du liquide de refroidissement 1 et la température de l'huile du moteur 2 est supérieure à un seuil de température calibrable 3, alors la situation critique susceptible de générer un calage du moteur ou une conduite en sous-régime est identifiée, les deux conditions citées devant nécessairement être réunies 5. Dans ce cas, par exemple, un code spécifique SITUATION_DE_VIE_CRITIQUE est créé 6. Selon un mode de réalisation, un message peut s'afficher alors sur un écran à bord du véhicule, indiquant que ladite situation critique a été identifiée. L'écran affiche alors un libellé traduisant que le code SITUATION_DE_VIE_CRITIQUE est VRAI 8. Dans le cas contraire, c'est-à-dire si l'écart entre la température du liquide de refroidissement 1 et la température de l'huile du moteur 2 est inférieur ou égal audit seuil de température calibrable 3, alors la situation critique n'est pas identifiée 7. Dans ce cas, un message indiquant SITUATION_DE_VIE_CRITIQUE est FAUX 9 s'affiche sur l'écran de bord du véhicule.

La figure 2 représente un schéma d'application du procédé selon l'invention au régime de transition du démarrage vers la structure couple moteur, si l'écart de température entre la température du liquide de refroidissement 1 et la température d'huile du moteur 2 a dépassé le seuil de température calibrable 3, alors la situation critique susceptible de générer un calage du moteur ou une conduite en sous-régime est identifiée, ces deux conditions devant nécessairement être réunies. Dans ce cas, par exemple, un code spécifique SITUATION_DE_VIE_CRITIQUE est créé 6. Selon un mode de réalisation, un message peut s'afficher alors sur un écran à bord du véhicule, indiquant que ladite situation critique a été identifiée. Dans ce cas le régime de transition vers la structure couple moteur 11 est réalisé à partir d'une table indexée en fonction de la température de l'huile du moteur 2, permettant d'obtenir un vecteur de consigne du régime moteur déterminant la sortie de démarrage en fonction de la température de l'huile du moteur 10.

Dans le cas contraire, c'est-à-dire si l'écart entre la température du liquide de refroidissement 1 et la température de l'huile du moteur 2 est inférieur ou égale audit seuil de température calibrable 3, alors la situation critique n'est pas identifiée 7. Selon un mode de réalisation, un message peut s'afficher alors sur un écran à bord du véhicule, indiquant que ladite situation critique n'a pas été identifiée. Dans ce cas, le régime de transition vers la structure couple moteur 11 est réalisé à partir d'une table indexée en fonction de la température du liquide de refroidissement 1, on obtient alors un vecteur de consigne du régime moteur déterminant la sortie de démarrage en fonction de la température du liquide de refroidissement 12.

La figure 3 représente un schéma d'application du procédé selon l'invention au couple d'initialisation de l'ensemble des éléments qui participent au contrôle du couple efficace produit par le moteur, lorsque l'écart de température entre la température de liquide de refroidissement 1 et la température de l'huile du moteur 2 a dépassé le seuil de température calibrable 3. Comme précédemment, lorsque par exemple le code SITUATION_DE_VIE_CRITIQUE est créé 6 et que le conducteur reçoit un message sur un écran de bord du véhicule lui signalant que la situation critique est identifiée 8, le couple d'initialisation de l'ensemble des éléments qui participent au contrôle du couple efficace produit par le moteur 14 est alors réalisé à partir d'une table indexée en fonction de la température de l'huile du moteur 2, afin d'obtenir un vecteur d'initialisation de consigne du couple en fonction de la température d'huile 13.

En revanche, si la situation critique n'est pas identifiée 7 (par exemple, le code SITUATION_DE_VIE_CRITIQUE n'est pas créé), le couple d'initialisation de l'ensemble des éléments qui participent au contrôle du couple efficace produit par le moteur 14 est alors réalisé par une table indexée en fonction de la température du liquide de refroidissement 1 et on obtient un vecteur en fonction de la température du liquide de refroidissement 1 du couple d'initialisation de consigne de couple 15.

Le procédé selon l'invention permet donc d'éviter les calages du moteur uniquement par l'intermédiaire des lois de commande du véhicule et sans ajout de pièces supplémentaires.

En effet, l'unité de contrôle électronique prend en compte la température de l'huile du moteur plutôt que celle du liquide de refroidissement après le démarrage à froid du moteur, permettant ainsi d'éviter les pertes par frottement.

## Revendications

1. Procédé de commande d'un système de motorisation d'un véhicule, notamment d'un véhicule automobile, le système de motorisation comprenant une chaudière pour chauffer un circuit de liquide de refroidissement avant le démarrage du système de motorisation, une unité de contrôle électronique exécutant le procédé de commande du système de motorisation pour contrôler le démarrage du moteur, et un circuit d'huile, **caractérisé en ce que** ledit procédé de commande comprend :
la mesure de la température du liquide de refroidissement (1) et la mesure de la température de l'huile du moteur (2),
la comparaison de l'écart de température entre la température du liquide de refroidissement (1) et la température de l'huile du moteur (2) vis-à-vis d'un seuil de température calibrable (3) en fonction des pertes par frottement du moteur,
si, après démarrage du système de motorisation, l'écart de température entre la température du liquide de refroidissement (1) et la température de l'huile du moteur (2) est supérieur audit seuil de température calibrable (3), la mise en œuvre d'une loi de commande comprenant un vecteur de consigne de régime moteur déterminant la sortie de démarrage (10) qui est fonction de la température de l'huile (2), et
si, après démarrage du système de motorisation, l'écart de température entre la température du liquide de refroidissement (1) et la température de l'huile du moteur (2) est inférieur audit seuil de température calibrable (3), la mise en œuvre d'une loi de commande comprenant un vecteur de consigne de régime moteur déterminant la sortie de démarrage (10) qui est fonction de la température du liquide de refroidissement (1).

2. Procédé de commande d'un système de motorisation d'un véhicule selon la revendication 1, **caractérisé en ce que**
si, après démarrage du système de motorisation, l'écart de température entre la température du liquide de refroidissement (1) et la température de l'huile du moteur (2) est inférieur audit seuil de température calibrable (3), une loi de commande détermine un vecteur d'initialisation de consigne de couple (13) qui est fonction de la température de l'huile du moteur (2), et
si, après démarrage du système de motorisation, l'écart de température entre la température du liquide de refroidissement (1) et la température de l'huile (2) est inférieur audit seuil de température calibrable (3), la mise en œuvre d'une loi de commande comprenant un vecteur d'initialisation de consigne de couple (13) qui est fonction de la température du liquide de refroidissement (1).

3. Procédé de commande d'un système de motorisation d'un véhicule selon la revendication précédente comprenant une étape d'enregistrement de la valeur d'un ensemble d'éléments qui participent au contrôle du couple efficace produit par le moteur dans la mémoire de l'unité de contrôle électronique.

4. Procédé de commande d'un système de motorisation d'un véhicule selon l'une des revendications précédentes, comprenant la réalisation d'une cartographie des températures et du régime du moteur, pour déterminer le seuil de température calibrable (3) en fonction des pertes par frottement du moteur.

5. Procédé de commande d'un système de motorisation d'un véhicule selon la revendication précédente, **caractérisé en ce que** la cartographie est indexée selon la température de l'huile du moteur (2).

6. Procédé de commande d'un système de motorisation d'un véhicule selon les revendications précédentes dans lequel l'écart de température entre la température du liquide de refroidissement (1) et la température de l'huile du moteur (2) supérieur audit seuil de température calibrable (3) est déterminé par la génération d'un code (8) par l'unité de contrôle électronique.

7. Procédé de commande d'un système de motorisation d'un véhicule selon les revendications précédentes dans lequel l'écart de température entre la température du liquide de refroidissement (1) et la température de l'huile du moteur (2) inférieur audit seuil de température calibrable (3) est déterminé par la génération d'un code (9) par l'unité de contrôle électronique.

8. Unité de contrôle électronique pour un système de motorisation d'un véhicule, configurée pour mettre en œuvre le procédé de commande d'un système de motorisation d'un véhicule selon l'une des revendications précédentes.

9. Véhicule automobile comprenant une unité de contrôle électronique selon la revendication précédente.

## Patentansprüche

1. Verfahren zum Steuern eines Motorisierungssystems eines Fahrzeugs, insbesondere eines Kraftfahrzeugs, wobei das Motorisierungssystem einen Boiler zum Erwärmen eines Kühlflüssigkeitskreislaufs vor dem Starten des Motorisierungssystems umfasst, eine elektronische Steuereinheit, die das Motorisierungssystem-Steuerverfahren zum Steuern des Startens ausführt dem Motor und einem Ölkreislauf, **dadurch gekennzeichnet, dass** das Steuerverfahren umfasst:
- die Kühlmitteltemperaturmessung (1) und die Motoröltemperaturmessung (2),
- der Vergleich der Temperaturdifferenz zwischen der Temperatur des Kühlmittels (1) und der Temperatur des Motoröls (2) gegenüber einer kalibrierbaren Temperaturschwelle (3) entsprechend den Motorreibungsverlusten,
- wenn nach dem Starten des Motorsystems die Temperaturdifferenz zwischen der Temperatur des Kühlmittels (1) und der Temperatur des Motoröls (2) größer als der kalibrierbare Temperaturschwellenwert (3) ist, das Setzen eines Steuergesetzes umfassend einen die Anfahrleistung (10) bestimmenden Motordrehzahl-Sollwertvektor, der von der Temperatur des Öls (2) abhängt, und
- wenn nach dem Starten des Motorsystems die Temperaturdifferenz zwischen der Temperatur des Kühlmittels (1) und der Temperatur des Motoröls (2) niedriger als der kalibrierbare Temperaturschwellenwert (3) ist, das Setzen eines Steuergesetzes umfassend ein die von der Temperatur des Kühlmittels (1) abhängige Anfahrleistung (10) bestimmender Drehzahlsollwertvektor.
Verfahren zum Steuern eines Motorisierungssystems eines Fahrzeugs nach Anspruch 1, **dadurch gekennzeichnet**

2. wenn nach dem Starten des Motorisierungssystems die Temperaturdifferenz zwischen der Temperatur des Kühlmittels (1) und der Temperatur des Motoröls (2) niedriger als die kalibrierbare Temperaturschwelle (3) ist, bestimmt ein Regelgesetz eine Initialisierung des Drehmomentsollwerts Vektor (13), der eine Funktion der Temperatur des Motoröls (2) ist, und ob nach dem Starten des Motorisierungssystems die Temperaturdifferenz zwischen der Temperatur der Flüssigkeitskühlung (1) und der Temperatur des Öls (2) unterhalb der kalibrierbaren Temperaturschwelle (3) liegt, die Implementierung eines Steuergesetzes, das einen Drehmomentsollwert-Initialisierungsvektor (13) umfasst, der von der Temperatur des Kühlmittels (1) abhängt.

3. Verfahren zum Steuern eines Motorisierungssystems eines Fahrzeugs nach dem vorhergehenden Anspruch, umfassend einen Schritt des Aufzeichnens des Werts einer Gruppe von Elementen, die an der Steuerung des effektiven Drehmoments beteiligt sind, das durch den Motor erzeugt wird, in dem Speicher der elektronischen Steuereinheit.

4. Verfahren zur Steuerung eines Motorisierungssystems eines Fahrzeugs nach einem der vorhergehenden Ansprüche, umfassend die Erstellung eines Kennfelds der Temperaturen und der Motordrehzahl zur Bestimmung der kalibrierbaren Temperaturschwelle (3) in Abhängigkeit von den Verlusten durch Motorreibung .

5. Verfahren zum Steuern eines Motorisierungssystems eines Fahrzeugs nach dem vorhergehenden Anspruch, **dadurch gekennzeichnet, dass** das Kennfeld gemäß der Temperatur des Öls des Motors (2) indiziert wird.

6. Verfahren zum Steuern eines Motorisierungssystems eines Fahrzeugs nach den vorhergehenden Ansprüchen, bei dem die Temperaturdifferenz zwischen der Temperatur der Kühlflüssigkeit (1) und der Temperatur des Motoröls (2) größer ist als der Schwellenwert der kalibrierbaren Temperatur ( 3) wird durch die Generierung eines Codes (8) durch das elektronische Steuergerät ermittelt.

7. Verfahren zum Steuern eines Motorisierungssystems eines Fahrzeugs nach den vorangehenden Ansprüchen, bei dem die Temperaturdifferenz zwischen der Temperatur der Kühlflüssigkeit (1) und der Temperatur des Motoröls (2) unter dem Schwellenwert der kalibrierbaren Temperatur (3 ) wird durch die Generierung eines Codes (9) durch das elektronische Steuergerät ermittelt.

8. Elektronisches Steuergerät für ein Motorisierungssystem eines Fahrzeugs, eingerichtet zum Ausführen des Verfahrens zum Steuern eines Motorisierungssystems eines Fahrzeugs nach einem der vorhergehenden Ansprüche.

9. Kraftfahrzeug mit einer elektronischen Steuereinheit nach dem vorhergehenden Anspruch

## Claims

1. Method for controlling a motorization system of a vehicle, in particular of a motor vehicle, the motorization system comprising a boiler for heating a cooling liquid circuit before starting the motorization system, an electronic control unit executing the motorization system control method for controlling the starting of the engine, and an oil circuit, **characterized in that** said control method comprises:
- the coolant temperature measurement (1) and the engine oil temperature measurement (2),
- the comparison of the temperature difference between the temperature of the coolant (1) and the temperature of the engine oil (2) with respect to a calibra ble temperature threshold (3) according to the engine friction losses,
- if, after starting the engine system, the temperature difference between the temperature of the coolant (1) and the temperature of the engine oil (2) is greater than said calibratable temperature threshold (3), the setting implementation of a control law comprising an engine speed setpoint vector determining the starting output (10) which is a function of the temperature of the oil (2), and
- if, after starting the engine system, the temperature difference between the temperature of the coolant (1) and the temperature of the engine oil (2) is lower than said calibratable temperature threshold (3), the setting implementation of a control law comprising an engine speed setpoint vector determining the starting output (10) which is a function of the temperature of the coolant (1).

2. Method for controlling a motorization system of a vehicle according to claim 1, **characterized in that**
if, after starting the motorization system, the temperature difference between the temperature of the coolant (1) and the temperature of the engine oil (2) is lower than said calibratable temperature threshold (3), a law of control determines a torque setpoint initialization vector (13) which is a function of the temperature of the engine oil (2), and if, after starting the motorization system, the temperature difference between the temperature of the liquid cooling (1) and the temperature of the oil (2) is below said calibratable temperature threshold (3), the implementation of a control law comprising a torque setpoint initialization vector (13) which depends on the temperature of the coolant (1).

3. Method for controlling a motorization system of a vehicle according to the preceding claim comprising a step of recording the value of a set of elements which take part in the control of the effective torque produced by the motor in the memory of the electronic control unit.

4. Method for controlling a motorization system of a vehicle according to one of the preceding claims, comprising the production of a map of the temperatures and of the engine speed, to determine the calibratable temperature threshold (3) as a function of the losses by engine friction.

5. Method for controlling a motorization system of a vehicle according to the preceding claim, **characterized in that** the map is indexed according to the temperature of the oil of the engine (2).

6. Method for controlling a motorization system of a vehicle according to the preceding claims, in which the temperature difference between the temperature of the cooling liquid (1) and the temperature of the oil of the engine (2) greater than said threshold of calibratable temperature (3) is determined by the generation of a code (8) by the electronic control unit.

7. Method for controlling a motorization system of a vehicle according to the preceding claims, in which the temperature difference between the temperature of the cooling liquid (1) and the temperature of the oil of the engine (2) below said threshold of calibratable temperature (3) is determined by the generation of a code (9) by the electronic control unit.

8. Electronic control unit for a motorization system of a vehicle, configured to implement the method for controlling a motorization system of a vehicle according to one of the preceding claims.

9. Motor vehicle comprising an electronic control unit according to the preceding claim
